# FASCICULE DE BREVET EUROPEEN

(11) **EP 0 748 603 B1**
(45) Date de publication et mention de la délivrance du brevet: **01.12.1999**
(21) Numéro de dépôt: 96401266.0
(22) Date de dépôt: 11.06.1996
(51) Int. Cl.: A47C 27/04, A47C 27/06

(54) **Matelas pour literie**
Matratze
Mattress

(30) Priorité: 13.06.1995 FR 9507002
(43) Date de publication de la demande: 18.12.1996
(73) Titulaire: LA COMPAGNIE CONTINENTALE SIMMONS, 77437 Marne la Vallée Cédex 2 (FR)
(72) Inventeur: Morizot, Christian, 51100 Reims (FR)
(74) Mandataire: Thinat, Michel

(56) Documents cités:
- EP-A- 0 421 496
- US-A- 1 671 363
- US-A- 3 869 739

## Description

La présente invention concerne un matelas pour literie à confort amélioré et en particulier destiné à soutenir efficacement la colonne vertébrale d'une personne allongée sur ce matelas.

On sait qu'un matelas doit parfaitement soutenir la colonne vertébrale d'une personne et en particulier il doit bien épouser la forme du creux lombaire existant entre les épaules et la zone fessière de cette personne.

Pour remplir ce rôle de soutien et d'accompagnement de la forme naturelle de la colonne vertébrale, un matelas doit être très indépendant, c'est-à-dire qu'une pression locale sur celui-ci ne doit pas entraîner une déformation importante d'une zone périphérique de l'endroit où a lieu la pression locale.

On connaît une structure de matelas (par exemple du document EP-A-0 421 496) comprenant une suspension interne à ressorts fixée à ou dans un cadre par exemple en un matériau mousse et constituée de plusieurs chapelets parallèles de ressorts hélicoïdaux ensachés disposés longitudinalement au matelas et fixés les uns aux autres par collage.

Cette structure connue de matelas répond en tant que telle au critère d'indépendance défini ci-dessus d'un matelas.

Cependant, la fabrication habituelle et traditionnelle des matelas comprenant chacun la suspension de base mentionnée précédemment et consistant à empiler divers revêtements de garnissage sur cette suspension à caractéristique d'indépendance, entraîne une diminution, de cette caractéristique d'indépendance.

Ainsi, dans des matelas actuellement connus, la suspension à ressorts est enfermée par un tissu non tissé très résistant et non élastique fixé de façon tendue sur le cadre de la suspension. La présence de cette enveloppe de tissu non tissé contribue à affaiblir le caractère d'indépendance de la suspension.

La présente invention a pour but d'éliminer l'inconvénient ci-dessus des matelas connus en proposant un matelas pour literie comprenant une suspension interne à ressorts fixée à ou dans un cadre et constituée de plusieurs chapelets parallèles de ressorts hélicoïdaux ensachés disposés longitudinalement au matelas et fixés les uns aux autres par collage, ladite suspension étant enfermée dans une enveloppe en matériau non tissé recouverte, au moins sur une face d'utilisation du matelas, d'un revêtement de protection et qui est caractérisé en ce qu'il comprend une couche en matériau élastique à allongement relatif élevé, de préférence à base de caoutchouc naturel, en forme de plaque disposée sous le revêtement de protection de la face d'utilisation et recouvrant une partie découpée de l'enveloppe sous-jacente en matériau non tissé située dans une zone du matelas correspondant approximativement à la partie du corps humain située entre les épaules et la zone fessière de celui-ci.

De préférence, la couche en matériau élastique a une épaisseur d'environ 0,5 x 10⁻³m.

La couche en matériau élastique a un allongement relatif supérieur ou égal à 600 % et est fixée par collage sur la partie restante de l'enveloppe découpée.

L'invention sera mieux comprise et d'autres buts, caractéristiques, détails et avantages de celle-ci apparaîtront plus clairement dans la description explicative qui va suivre faite en référence aux dessins schématiques annexés donnés uniquement à titre d'exemple illustrant un mode de réalisation de l'invention et dans lesquels.
La figure 1 est une vue de dessus suivant la flèche I en figure 2 d'un matelas conforme à l'invention.
La figure 2 est une vue en coupe suivant la ligne II-II de la figure 1.

En se reportant aux figures, la référence 1 désigne un matelas pour literie comprenant une suspension interne 2 à ressorts 3 fixée, par exemple par collage, dans un cadre 4, dans le cas présent en un matériau mousse, et constituée de plusieurs chapelets parallèles de ressorts hélicoïdaux ensachés 3 disposés longitudinalement au matelas et fixés les uns aux autres par collage. Une telle suspension à ressorts 3 est connue en soi et n'a pas à être davantage détaillée.

La suspension 2 est enfermée dans une enveloppe en un matériau non tissé comprenant une nappe supérieure 5 située du côté de la face d'utilisation du matelas et une nappe inférieure 6 opposée à la nappe 5. Les nappes 5, 6, non élastiques, sont fixées de façon tendue sur le cadre 4 par collage comme symbolisé en 7 à la figure 2.

La nappe supérieure 5 en matériau non tissé est recouverte d'un revêtement de protection 8 pouvant comprendre, par exemple, de l'intérieur vers l'extérieur du matelas, une couche de garnissage, par exemple en feutre de coco, une couche de rembourrage de mousse de polyéther et un revêtement de protection de coutil fixés ensemble au cadre 4. La nappe inférieure 6 située du côté face non utilisée du matelas 1 est également recouverte d'un revêtement de protection 9 pouvant comprendre, par exemple, de l'intérieur vers l'extérieur du matelas 1, une couche de feutre coco fixée, par exemple par collage, sur la nappe 6 et un revêtement de coutil formant avec le revêtement de coutil supérieur du revêtement 8 une enveloppe de protection du matelas 1.

Selon l'invention, le matelas 1 comprend également une couche 10 en matériau élastique à allongement relatif élevé, de préférence à base de caoutchouc naturel, en forme de plaque rectangulaire disposée sous le revêtement de protection 8 de la face d'utilisation du matelas 1 et recouvrant une partie découpée ou fenêtre 5a de la nappe en matériau non tissé 5 située dans une zone du matelas 1 correspondant approximativement à la partie du corps humain située entre les épaules et la zone fessière de celui-ci. La couche en matériau élastique 10 est fixée sur la partie correspondante à recouvrir de la nappe 5 de préférence par collage comme symbolisé en 11 à la figure 2. De plus, la couche 10 a de préférence une épaisseur d'environ 0,5 x 10⁻³m et a un allongement relatif supérieur ou égal à 600 % et est de préférence choisie parmi les caoutchoucs naturels ayant une excellente tenue à l'eau chaude jusqu'à une température d'environ 70°C de façon à s'adapter aux différentes conditions d'utilisation du matelas en termes de température et de taux d'humidité liés au corps humain.

En remplaçant au moins partiellement la nappe en matériau non tissé 5 dans les zones importantes du dos et de la partie fessière du corps humain par la couche 10 en matériau élastique à allongement relatif élevé et épaisseur réduite, la caractéristique d'indépendance de la suspension 2 est conservée dans sa totalité de sorte que le matelas permet de soutenir efficacement notamment la partie de creux lombaire entre épaule et zone fessière du corps humain.

L'invention a été décrite en référence à un matelas à une seule face d'utilisation, mais il est bien entendu qu'elle peut également s'appliquer à un matelas retournable à deux faces d'utilisation présentant respectivement deux degrés de confort. Dans un tel cas, l'autre face d'utilisation du matelas retournable pourra comporter également une couche en matériau élastique identique à la couche 10 décrite précédemment et disposée entre le revêtement correspondant d'enveloppe de protection du matelas et la nappe correspondante en matériau non tissé en recouvrant une partie découpée ou fenêtre de la nappe en matériau non tissé. L'invention peut également s'appliquer à un matelas selon lequel la suspension est fixée à un cadre métallique agrafé sur les ressorts périphériques de la suspension, le revêtement d'enveloppe de la suspension en matériau non tissé étant alors fixé de façon tendue sur le cadre métallique par agrafage.

## Revendications

1. Matelas pour literie comprenant une suspension interne (2) à ressorts (3) fixée à ou dans un cadre (4) et constituée de plusieurs chapelets parallèles de ressorts hélicoïdaux ensachés (3) disposés longitudinalement au matelas (1) et fixés les uns aux autres par collage, ladite suspension (2) étant enfermée dans une enveloppe en matériau non tissé (5, 6) recouverte, au moins sur une face d'utilisation du matelas (1), d'un revêtement de protection (8, 9), caractérisé en ce qu'il comprend une couche (10) en matériau élastique à allongement relatif élevé, de préférence à base de caoutchouc naturel, en forme de plaque disposée sous le revêtement de protection (8) de la face d'utilisation et recouvrant une partie découpée (5a) de l'enveloppe sous-jacente (5) en matériau non tissé située dans une zone du matelas (1) correspondant approximativement à la partie du corps humain située entre les épaules et la zone fessière de celui-ci.

2. Matelas selon la revendication 1, caractérisé en ce que la couche en matériau élastique (10) a une épaisseur d'environ 0,5 x 10⁻³m.

3. Matelas selon la revendication 1 ou 2, caractérisé en ce que la couche en matériau élastique (10) a un allongement relatif supérieur ou égal à 600 %.

4. Matelas selon l'une des revendications précédentes, caractérisé en ce que la couche en matériau élastique (10) est fixée par collage sur la partie restante de l'enveloppe découpée (5) précitée.

## Claims

1. Mattress for bedding comprising a internal suspension (2) with springs (3), fastened to or within a frame (4) ad consisting of several parallel strings of pocketed helical springs (3) arranged longitudinally of the mattress (1) and fastened to each other by sticking, the said suspension (2) being enclosed in an envelope of non-woven material (5,6) covered at least on one face of use of the mattress (1) with a protective lining (8,9), characterized in that it comprises a layer (10) of elastic material with a high relative elongation, preferably a natural rubber-based material, in the shape of a plate arranged underneath the protective lining (8) of the face of utilization and covering a cut-out portion (5a) of the subjacent envelope (5) of non-woven material located in a zone of the mattress (1) corresponding approximately to the portion of the human body located between the shoulders and the buttocks area of the latter.

2. Mattress according to claim 1, characterized in that the layer of elastic material (10) has a thickness of about 0.5 x 10⁻³ m.

3. Mattress according to claim 1 or 2, characterized in that the layer of elastic material (10) has a relative elongation greater than or equal to 600%.

4. Mattress according to one of the foregoing claims, characterized in that the layer of elastic material (10) is fastened through gluing onto the remaining portion of the aforesaid cut-out envelope (5).

## Patentansprüche

1. Matratze für Bettzeug mit einer a oder in einem Rahmen (4) befestigten inneren Aufhägung (2) mit Federn (3), die aus mehreren in der Längsrichtung der Matratze (1) angeordneten und aneinander durch Kleben befestigten parallelen Ketten von in Taschen eingeschloßenen wendelförmigen Federn (3) besteht, wobei die besagte Aufhängung (2) in einer Umhüllung aus nicht gewebtem Werkstoff (5, 6) eingeschloßen ist, welche auf wenigstens einer Verwendungsfläche der Matratze (1) mit einem Schutzüberzug (8, 9) abgedeckt ist, dadurch gekennzeichnet, daß sie eine Schicht aus elastischem Werkstoff, vorzugsweise einem naturgummibasischen Werkstoff mit großer relativen Dehnung in der Gestalt einer unterhalb des Schutzüberzuges (8) der Gebrauchsfläche angeordneten und einen ausgeschnittenen Teil (5a) der darunter liegenden Umhüllung (5) aus nicht gewebtem Werkstoff abdeckenden Platte umfaßt, welcher ausgeschnittene Teil in einem Bereich der Matratze (1) gelegen ist, der ungefähr demjenigen Teil des menschlichen Körpers, der zwischen den Schultern und dem Hinterteil desselben liegt, entspricht.

2. Matratze gemäß Anspruch 1, dadurch gekennzeichnet, daß die Schicht aus elastischem Werkstoff (10) eine Dicke von ungefähr 0,5 x 10⁻³ m beträgt.

3. Matratze gemäß Anspruch 1 oder 2, dadurch gekennzeichnet, daß die Schicht aus elastischem Werkstoff (10) eine relative Dehnung, die größer als 600 % oder diesem Wert gleich ist, hat.

4. Matratze gemäß einem der vorangehenden Ansprüche, dadurch gekennzeichnet, daß die Schicht aus elastischem Werkstoff (10) durch Kleben an dem übrigen Teil der vorgenannten ausgeschnittenen Umhüllung (5) befestigt ist.
